# EUROPÄISCHE PATENTSCHRIFT

(11) **EP 4 411 312 B1**
(45) Veröffentlichungstag und Bekanntmachung des Hinweises auf die Patenterteilung: **27.08.2025**
(21) Anmeldenummer: 23154315.8
(22) Anmeldetag: 31.01.2023
(51) Int. Cl.: F42D 1/05

(54) **ZÜNDSCHALTKREIS UND SPRENGKÖRPER**
FIRING CIRCUIT AND EXPLOSIVE DEVICE
CIRCUIT D'ALLUMAGE ET CORPS EXPLOSIF

(43) Veröffentlichungstag der Anmeldung: 07.08.2024
(73) Patentinhaber: TDW Gesellschaft für verteidigungstechnische Wirksysteme mbH, 86529 Schrobenhausen (DE)
(72) Erfinder: Wagner, Tobias, 86554 Pöttmes (DE)
(74) Vertreter: Isarpatent

(56) Entgegenhaltungen:
- DE-B- 1 126 980

## Beschreibung

### TECHNISCHES GEBIET DER ERFINDUNG

Die vorliegende Erfindung betrifft einen Zündschaltkreis sowie einen Sprengkörper.

### HINTERGRUND DER ERFINDUNG

Zum Zünden von Sprengkörpern werden verschiedene Typen von Zündern verwendet, welche unter Umständen einen hohen Strompuls mit einer sehr schnellen Stromanstiegsgeschwindigkeit benötigen. Die hierfür notwendige Energie wird in der Regel in einem Zündkondensator gespeichert, welcher vor dem Erhalt eines Zündsignales auf eine hohe Spannung aufgeladen wird. Um die notwendige Stromanstiegszeit und Stromhöhe zum Zünden des EFI-Detonators zu erreichen, muss die Entladung des Zündkondensators sehr schnell und niederinduktiv erfolgen. Hierfür ist ein geeigneter Zündschalter erforderlich.

Zur Verwirklichung dieser Zündung werden derzeit Bauteile verwendet welche zum Teil sehr kostspielig und schwer zu beschaffen sind oder auch nach einmaliger Anwendung irreversibel zerstört werden.

Druckschrift DE 11 26 980 B beschreibt eine elektrische mit Kondensator arbeitende Zündeinrichtung für das Abtun von Zünderketten hoher Zündimpulsenergie, bei welcher eine Anzahl von hintereinandergeschalteten Entladungsröhren mit dem den Zündimpuls liefernden Kondensator und der Zünderkette in Reihe geschaltet ist.

### ZUSAMMENFASSUNG DER ERFINDUNG

Dementsprechend liegt der vorliegenden Erfindung die Aufgabe zu Grunde, einen Zündschaltkreis bereitzustellen, welcher möglichst kostengünstig zu realisieren ist und vorteilhafterweise mehrfach angewendet werden kann.

Gelöst wird diese Aufgabe durch einen Zündschaltkreis mit den Merkmalen des Patentanspruchs 1 und einem Sprengkörper mit den Merkmalen des Patentanspruchs 10.

Dementsprechend ist ein Zündschaltkreis mit einer Speichereinrichtung zur Speicherung elektrischer Energie, einer Zündeinrichtung, einer Schalteinrichtung, einer Vielzahl an elektrischen Widerständen und mindestens einer Entladungsröhre vorgesehen. Die Schalteinrichtung, die Vielzahl an elektrischen Widerständen und die mindestens eine Entladungsröhre sind derart angeordnet, dass in einem offenen Zustand der Schalteinrichtung keine elektrische Energie von der Speichereinrichtung durch die Entladungsröhre zu der Zündeinrichtung fließt und in einem geschlossenen Zustand der Schalteinrichtung elektrische Energie von der Speichereinrichtung durch die Entladungsröhre zu der Zündeinrichtung fließt. Die mindestens eine Entladungsröhre weist zwei parallel geschaltete Entladungsröhren auf.

Des Weiteren ist ein Sprengkörper mit einem erfindungsgemäßen Zündschaltkreis vorgesehen.

Eine der Erfindung zugrundeliegende Idee ist die Verwendung von Entladungsröhren, insbesondere Gasentladungsröhren, für das Bereitstellen des Zündstroms. Entladungsröhren weisen ein hierfür besonders vorteilhaftes Stromleitungsverfahren auf, da bei einer anliegenden Spannung unterhalb der Zündspannung der Entladungsröhre kein Strom durch diese fließen kann. Sobald eine anliegende Spannung jedoch die Zündspannung übersteigt, sinkt der elektrische Widerstand der Entladungsröhre unmittelbar auf nahezu null. Hierdurch kann das gewünschte Verhalten einer durch die Entladungsröhre, und dadurch auch durch die Zündeinrichtung, fließenden hohen Stromstärke mit hoher Anstiegsgeschwindigkeit mittels relativ kostengünstiger Bauteile verwirklicht werden.

Gemäß eines Ausführungsbeispiels des Zündschaltkreises weist die Speichereinrichtung mindestens einen Kondensator auf. Dies ist eine besonders einfache und kostengünstige Möglichkeit, die zur Zündung benötigte elektrische Energie zu speichern.

Gemäß einer Weiterbildung des Zündschaltkreises weist die Speichereinrichtung zwei parallel geschaltete Kondensatoren auf. Hierdurch kann der Stromfluss durch die mindestens eine Entladungsröhre vorteilhaft kontrolliert werden, insbesondere wenn mehr als eine Entladungsröhre vorgesehen sein sollte-

Gemäß eines Ausführungsbeispiels des Zündschaltkreises weist die Zündeinrichtung einen Brückenzünder, einen Folienzünder oder einen Slapperzünder auf. Diese Arten von Zünder profitieren besonders von den durch den erfindungsgemäßen Zündschaltkreis bereitgestellten Eigenschaften.

Gemäß eines Ausführungsbeispiels des Zündschaltkreises weist die Schalteinrichtung ein Steuerelement auf, mit welchem die Schalteinrichtung, insbesondere per Funk, gesteuert werden kann. Eine entsprechende Steuerung der Schalteinrichtung, insbesondere über Funk, erweitert die potentiellen Anwendungsgebiete des erfindungsgemäßen Zündschaltkreises.

Gemäß eines Ausführungsbeispiels des Zündschaltkreises ist die mindestens eine Entladungsröhre als 3-Pin Entladungsröhre ausgebildet. Hierdurch kann das gewünschte Verhalten vorteilhaft mit lediglich einer Entladungsröhre realisiert werden, wie nachfolgend mit Bezug auf die Figuren näher erläutert.

Gemäß einer Weiterbildung des Zündschaltkreises sind die Schalteinrichtung, die Vielzahl an elektrischen Widerständen und die 3-Pin Entladungsröhre derart angeordnet, dass in dem offenen Zustand der Schalteinrichtung jeweils die Hälfte der von der Speichereinrichtung bereitgestellten Spannung zwischen jeweils zwei Pins der 3-Pin Entladungsröhre anliegt und in dem geschlossenen Zustand der Schalteinrichtung die gesamte von der Speichereinrichtung bereitgestellte Spannung zwischen zwei bestimmten Pins der 3-Pin Entladungsröhre anliegt. Hierdurch kann das Zündverhalten des Zündschaltkreises besonders vorteilhaft reguliert werden.

Gemäß eines Ausführungsbeispiels des Zündschaltkreises umfasst die mindestens eine Entladungsröhre zwei in Reihe geschaltete 2-Pin Entladungsröhren. Dies ist eine Realisierung des erfindungsgemäßen Zündschaltkreises mit besonders vorteilhaft einfachen, und dadurch kostengünstigen, Bauteilen.

Gemäß einer Weiterbildung des Zündschaltkreises sind die Schalteinrichtung, die Vielzahl an elektrischen Widerständen und die zwei in Reihe geschalteten 2-Pin Entladungsröhren derart angeordnet, dass in dem offenen Zustand der Schalteinrichtung jeweils die Hälfte der von der Speichereinrichtung bereitgestellten Spannung an jeweils einer der zwei 2-Pin Entladungsröhren anliegt und in dem geschlossenen Zustand der Schalteinrichtung die gesamte von der Speichereinrichtung bereitgestellte Spannung an einer der zwei 2-Pin Entladungsröhren anliegt. Hierdurch kann das Zündverhalten des Zündschaltkreises besonders vorteilhaft reguliert werden.

Erfindungsgemäß weist die mindestens eine Entladungsröhre zwei parallel geschaltete Entladungsröhren auf. Hierdurch kann die Lebensdauer der einzelnen Entladungsröhren vorteilhaft erhöht werden, wie nachfolgend mit Bezug auf die Figuren näher erläutert.

### KURZBESCHREIBUNG DER ZEICHNUNGEN

Im Folgenden wird die Erfindung unter Bezugnahme auf die Figuren der Zeichnungen erläutert. Von den Figuren zeigen:
- Fig. 1: ein schematische Darstellung eines Sprengkörpers nach einem nicht erfindungsgemäßen Ausführungsbeispiel;
- Fig. 2: ein schematisches Schaltbild eines Zündschaltkreises nach einem nicht erfindungsgemäßen Ausführungsbeispiel;
- Fig. 3a: ein schematisches Schaltbild eines Zündschaltkreises nach einem Ausführungsbeispiel der vorliegenden Erfindung;
- Fig. 3b: ein schematisches Schaltbild eines Zündschaltkreises nach einem Ausführungsbeispiel der vorliegenden Erfindung;
- Fig. 3c: ein schematisches Schaltbild eines Zündschaltkreises nach einem Ausführungsbeispiel der vorliegenden Erfindung;
- Fig. 4a: ein schematisches Schaltbild eines Zündschaltkreises nach einem Ausführungsbeispiel der vorliegenden Erfindung; und
- Fig. 4b: ein schematisches Schaltbild eines Zündschaltkreises nach einem Ausführungsbeispiel der vorliegenden Erfindung.

In den Figuren bezeichnen dieselben Bezugszeichen gleiche oder funktionsgleiche Komponenten, soweit nichts Gegenteiliges angegeben ist.

### AUSFÜHRLICHE BESCHREIBUNG VON AUSFÜHRUNGSBEISPIELEN DER ERFINDUNG

Fig. 1 zeigt eine schematische Darstellung eines Sprengkörpers 10.

Der Sprengkörper 10 umfasst einen Zündschaltkreis 100. Auf die Darstellung weiterer Komponenten des Sprengkörpers 10, insbesondere einer Sprengladung, wird aus Gründen der Übersichtlichkeit hier verzichtet.

Der Zündschaltkreis 100 umfasst eine Speichereinrichtung 110 zur Speicherung elektrischer Energie, eine Zündeinrichtung 120, eine Schalteinrichtung 130, eine Vielzahl an elektrischen Widerständen 140 und zwei Entladungsröhren 150, welche im vorliegenden Ausführungsbeispiel als 2-Pin Entladungsröhren ausgebildet sind. Die Speichereinrichtung 110 umfasst einen Kondensator 111 sowie einen Widerstand. Die Schalteinrichtung 130 umfasst ein Steuerelement 131.

Die Speichereinrichtung 110, insbesondere der Kondensator 111, wird von einer nicht gezeigten Gleichspannungsquelle auf eine Zündspannung geladen. Um die Aufladung des Kondensators 111 regeln zu können werden zum einen der Widerstand der Speichereinrichtung, als auch zwei der Vielzahl an elektrischen Widerständen 140 verwendet, welche unabhängig von der Schalteinrichtung einen Stromkreis bilden. Über diese Widerstände lässt sich auch eine sichere Entladung des Kondensators 111 gewährleisten, unter anderem für den Fall, dass im Falle eines Zündabbruchs die Gleichspannungsquelle abgeschaltet wird. Diese Widerstände sind hochohmig ausgelegt, um die Verluste des Zündschaltkreises und die Anforderungen an die Gleichspannungsquelle niedrig zu halten.

Die Ladung der Speichereinrichtung 110 wird so eingestellt, dass die an dem Kondensator anliegende Spannung größer ist, als die jeweilige Zündspannung der beiden Entladungsröhren 150 aber kleiner als die Summe der Zündspannungen der beiden Entladungsröhren 150. Zwei der Vielzahl an elektrischen Widerständen 140 sind jeweils parallel zu jeder der beiden Entladungsröhren 150 geschaltet und so eingerichtet, dass im offenen Zustand der Schalteinrichtung an jeder der beiden Entladungsröhren 150 eine Spannung anliegt, welche geringer ist als die Zündspannung der jeweiligen Entladungsröhre 150. Durch die Zündeinrichtung 120, welche mit den beiden Entladungsröhren 150 in Reihe geschaltet ist, fließt in diesem Zustand demnach kein Strom.

Wenn beide Entladungsröhren 150 die gleiche Zündspannung aufweisen, kann es von Vorteil sein, die Widerstände 140 so einzustellen, dass an jeder der beiden Entladungsröhren 150 die Hälfte der von der Speichereinrichtung 110 bereitgestellten Spannung anliegt. Es sind allerdings auch unsymmetrische Auslegungen der Zündspannungen der Entladungsröhren 150 und der entsprechenden Widerstände 140 denkbar.

Wird durch die Steuereinrichtung 131 ein Zündsignal empfangen, wird die Schalteinrichtung 130 in den geschlossenen Zustand versetzt. Hierbei wird ein weiterer der Vielzahl an elektrischen Widerständen 140 zu einer der beiden Entladungsröhren 150 parallel geschaltet. An der anderen Entladungsröhre 150 liegt dann eine höhere Spannung an, welche größer ist als die Zündspannung der Entladungsröhre 150. Diese Entladungsröhre 150 zündet dann, wodurch an dieser nun mehr nur noch eine sehr viel geringere Spannung anliegt und der Großteil der von der Speichereinrichtung 110 bereitgestellten Spannung an der ersten der beiden Entladungsröhren 150 anliegt, wodurch auch diese gezündet wird und nunmehr ein Strom durch die Zündeinrichtung 120 fließt, wodurch die nicht gezeigte Sprengladung des Sprengkörpers 10 gezündet wird.

Fig. 2 zeigt ein weiteres schematisches Schaltbild eines Zündschaltkreises 100.

Der in Fig. 2 gezeigte Zündschaltkreis 100 unterscheidet sich von dem in Fig. 1 gezeigten dadurch, dass statt zweier 2-Pin Entladungsröhren in Fig. 2 lediglich eine Entladungsröhre 150 vorgesehen ist, welche als 3-Pin Entladungsröhre ausgebildet ist.

Die Wirkungsweise des in Fig. 2 gezeigten Zündschaltkreises 100 entspricht im Wesentlichen der in Bezug auf Fig. 1 beschriebenen Wirkungseise. Die Vielzahl an elektrischen Widerständen 140 dient im Ausführungsbeispiel der Fig. 2 nicht der Regulierung der Spannung an mehreren Entladungsröhren sondern der Regulierung der zwischen den Elektroden der gezeigten 3-Pin Entladungsröhre.

Fig. 3a bis 3c zeigen jeweils ein schematisches Schaltbild eines Zündschaltkreises 100 nach jeweils einem Ausführungsbeispiel der vorliegenden Erfindung.

Die Zündschaltkreise 100 der in den Fig. 3a bis 3c gezeigten Ausführungsbeispiele unterscheiden sich von den bereits beschriebenen Ausführungsbeispielen durch die Parallelschaltung weiterer Entladungsröhren 150.

In Fig. 3a sind insgesamt vier Entladungsröhren 150, in diesem Fall 2-Pin Entladungsröhren, vorgesehen, von denen jeweils zwei parallel geschaltet sind.

In Fig. 3b sind insgesamt zwei Entladungsröhren 150, in diesem Fall 3-Pin Entladungsröhren, vorgesehen, welche parallel geschaltet sind.

In Fig. 3c sind insgesamt drei Entladungsröhren 150, in diesem Fall zwei 2-Pin Entladungsröhren und eine 3-Pin Entladungsröhre, vorgesehen, wobei die 3-Pin Entladungsröhre zu den in Reihe geschalteten 2-Pin Entladungsröhren parallel geschaltet ist.

Durch die Parallelschaltung der Entladungsröhren 150 wird der Strom, der im Vergleich zu den Ausführungsbeispielen der Fig. 1 und 2 durch jede der Entladungsröhren 150 fließt reduziert, wodurch deren Lebensdauer erhöht wird.

Fig. 4a und 4b zeigen jeweils ein schematisches Schaltbild eines Zündschaltkreises 100 nach jeweils einem Ausführungsbeispiel der vorliegenden Erfindung.

Die in den Fig. 4a und 4b gezeigten Zündschaltkreise 100 entsprechen den in den Fig. 3a und 3b gezeigten Zündschaltkreisen 100. In den in Fig. 4a und 4b gezeigten Ausführungsbeispielen umfasst die Speichereinrichtung 110 jeweils einen zweiten Kondensator 112 und einen zugehörigen Widerstand.

In dem Ausführungsbeispiel der Fig. 4a wird ein erstes in Reihe geschaltetes Paar von Entladungsröhren 150 von dem ersten Kondensator 111 mit Spannung belegt und ein zweites in Reihe geschaltetes Paar von Entladungsröhren 150 von dem zweiten Kondensator 112 mit Spannung belegt. Die Entladungsröhren 150 sind in diesem Fall als 2-Pin Entladungsröhren ausgebildet und das erste Paar von Entladungsröhren ist zu dem zweiten Paar von Entladungsröhren parallel geschaltet.

In dem Ausführungsbeispiel der Fig. 4b wird eine erste Entladungsröhre 150 von dem ersten Kondensator 111 mit Spannung belegt und eine zweite Entladungsröhre 150 von dem zweiten Kondensator 112 mit Spannung belegt. Die Entladungsröhren 150 sind hierbei als 3-Pin Entladungsröhren ausgebildet und parallel geschaltet.

Durch das Verwenden von mehreren Kondensatoren 111 und 112 kann besser kontrolliert werden, wie viel Strom durch welche Entladungsröhre 150 fließt, wodurch die Lebensdauern der einzelnen Entladungsröhren 150 noch besser optimiert werden können

### BEZUGSZEICHENLISTE

- 10: Sprengkörper
- 100: Zündschaltkreis
- 110: Speichereinrichtung
- 111: Kondensator
- 112: Kondensator
- 120: Zündeinrichtung
- 130: Schalteinrichtung
- 131: Steuerelement
- 140: elektrischer Widerstand
- 150: Entladungsröhre

## Patentansprüche

1. Zündschaltkreis (100) mit
einer Speichereinrichtung (110) zur Speicherung elektrischer Energie;
einer Zündeinrichtung (120);
einer Schalteinrichtung (130);
einer Vielzahl an elektrischen Widerständen (140); und
mindestens einer Entladungsröhre (150);
wobei die Schalteinrichtung (130), die Vielzahl an elektrischen Widerständen (140) und die mindestens eine Entladungsröhre (150) derart angeordnet sind, dass in einem offenen Zustand der Schalteinrichtung (130) keine elektrische Energie von der Speichereinrichtung (110) durch die Entladungsröhre (150) zu der Zündeinrichtung (120) fließt und in einem geschlossenen Zustand der Schalteinrichtung (130) elektrische Energie von der Speichereinrichtung (110) durch die Entladungsröhre (150) zu der Zündeinrichtung (120) fließt;
**dadurch gekennzeichnet, dass**
die mindestens eine Entladungsröhre (150) zwei parallel geschaltete Entladungsröhren (150) aufweist.

2. Zündschaltkreis (100) nach Anspruch 1, wobei die Speichereinrichtung (110) mindestens einen Kondensator (11) aufweist.

3. Zündschaltkreis (100) nach Anspruch 2, wobei die Speichereinrichtung (110) zwei parallel geschaltete Kondensatoren (111; 112) aufweist.

4. Zündschaltkreis (100) nach einem der vorhergehenden Ansprüche, wobei die Zündeinrichtung (120) einen Brückenzünder, einen Folienzünder oder einen Slapperzünder aufweist.

5. Zündschaltkreis (100) nach einem der vorhergehenden Ansprüche, wobei die Schalteinrichtung (130) ein Steuerelement (131) aufweist, mit welchem die Schalteinrichtung (130), insbesondere per Funk, gesteuert werden kann.

6. Zündschaltkreis (100) nach einem der vorhergehenden Ansprüche, wobei die mindestens eine Entladungsröhre (150) als 3-Pin Entladungsröhre ausgebildet ist.

7. Zündschaltkreis (100) nach Anspruch 6, wobei die Schalteinrichtung (130), die Vielzahl an elektrischen Widerständen (140) und die 3-Pin Entladungsröhre derart angeordnet sind, dass in dem offenen Zustand der Schalteinrichtung (130) jeweils die Hälfte der von der Speichereinrichtung (110) bereitgestellten Spannung zwischen jeweils zwei Pins der 3-Pin Entladungsröhre anliegt und in dem geschlossenen Zustand der Schalteinrichtung (130) die gesamte von der Speichereinrichtung (110) bereitgestellte Spannung zwischen zwei bestimmten Pins der 3-Pin Entladungsröhre anliegt.

8. Zündschaltkreis (100) nach einem der vorhergehenden Ansprüche, wobei die mindestens eine Entladungsröhre (150) zwei in Reihe geschaltete 2-Pin Entladungsröhren umfasst.

9. Zündschaltkreis (100) nach Anspruch 8, wobei die Schalteinrichtung (130), die Vielzahl an elektrischen Widerständen (140) und die zwei in Reihe geschalteten 2-Pin Entladungsröhren derart angeordnet sind, dass in dem offenen Zustand der Schalteinrichtung (130) jeweils die Hälfte der von der Speichereinrichtung (110) bereitgestellten Spannung an jeweils einer der zwei 2-Pin Entladungsröhren anliegt und in dem geschlossenen Zustand der Schalteinrichtung (130) die gesamte von der Speichereinrichtung (110) bereitgestellte Spannung an einer der zwei 2-Pin Entladungsröhren anliegt.

10. Sprengkörper (10) mit einem Zündschaltkreis (100) nach einem der vorhergehenden Ansprüche.

## Claims

1. Firing circuit (100) having
a storage device (110) for storing electrical energy;
a firing device (120),
a switching device (130),
a plurality of electrical resistors (140); and
at least one discharge tube (150);
wherein the switching device (130), the plurality of electrical resistors (140) and the at least one discharge tube (150) are arranged in such a way that no electrical energy flows from the storage device (110) through the discharge tubes (150) to the firing device (120) in an open state of the switching device (130) and electrical energy flows from the storage device (110) through the discharge tubes (150) to the firing device (120) in a closed state of the switching device (130);
**characterised in that**
the at least one discharge tube (150) has two discharge tubes (150) connected in parallel.

2. Firing circuit (100) according to claim 1, wherein the storage device (110) has at least one capacitor (11).

3. Firing circuit (100) according to claim 2, wherein the storage device (110) has two capacitors (111; 112) connected in parallel.

4. Firing circuit (100) according to one of the preceding claims, wherein the firing device (120) has a bridge wire initiator, an exploding foil initiator or a slapper detonator.

5. Firing circuit (100) according to one of the preceding claims, wherein the switching device (130) has a control element (131), which can be used to control the switching device (130), in particular by radio.

6. Firing circuit (100) according to one of the preceding claims, wherein the at least one discharge tube (150) is designed as a 3-pin discharge tube.

7. Firing circuit (100) according to claim 6, wherein the switching device (130), the plurality of electrical resistors (140) and the 3-pin discharge tubes are arranged in such a way that half of the voltage provided by the storage device (110) is applied respectively between two pins of the 3-pin discharge tubes in the open state of the switching device (130) and all the voltage provided by the storage device (110) is applied between two specific pins of the 3-pin discharge tubes in the closed state of the switching device (130).

8. Firing circuit (100) according to one of the preceding claims, wherein the at least one discharge tube (150) comprises two 2-pin discharge tubes connected in series.

9. Firing circuit (100) according to claim 8, wherein the switching device (130), the plurality of electrical resistors (140) and the two 2-pin discharge tubes connected in series are arranged in such a way that half of the voltage provided by the storage device (110) is applied respectively to one of the two 2-pin discharge tubes in the open state of the switching device (130) and all the voltage provided by the storage device (110) is applied to one of the 2-pin discharge tubes in the closed state of the switching device (130).

10. Explosive device (10) having a firing circuit (100) according to one of the preceding claims.

## Revendications

1. Circuit d'allumage (100) comportant
un dispositif de stockage (110) destiné à stocker de l'énergie électrique ;
un dispositif d'allumage (120) ;
un dispositif de commutation (130) ;
une pluralité de résistances électriques (140) ; et
au moins un tube à décharge (150) ;
dans lequel le dispositif de commutation (130), la pluralité de résistances électriques (140) et le au moins un tube à décharge (150) sont agencés de telle sorte que, dans un état ouvert du dispositif de commutation (130), aucune énergie électrique provenant du dispositif de stockage (110) ne circule à travers le tube à décharge (150) jusqu'au dispositif d'allumage (120) et, dans un état fermé du dispositif de commutation (130), de l'énergie électrique provenant du dispositif de stockage (110) circule à travers le tube à décharge (150) jusqu'au dispositif d'allumage (120) ;
**caractérisé en ce que**
le au moins un tube à décharge (150) comporte deux tubes à décharge (150) montés en parallèle.

2. Circuit d'allumage (100) selon la revendication 1, dans lequel le dispositif de stockage (110) comporte au moins un condensateur (11).

3. Circuit d'allumage (100) selon la revendication 2, dans lequel le dispositif de stockage (110) comporte deux condensateurs (111 ; 112) montés en parallèle.

4. Circuit d'allumage (100) selon l'une des revendications précédentes, dans lequel le dispositif d'allumage (120) comporte un allumeur à pont, un allumeur à feuille ou un allumeur à percuteur.

5. Circuit d'allumage (100) selon l'une des revendications précédentes, dans lequel le dispositif de commutation (130) comporte un élément de commande (131) avec lequel le dispositif de commutation (130) peut être commandé, en particulier par radio.

6. Circuit d'allumage (100) selon l'une des revendications précédentes, dans lequel le au moins un tube à décharge (150) est réalisé sous la forme d'un tube à décharge à 3 broches.

7. Circuit d'allumage (100) selon la revendication 6, dans lequel le dispositif de commutation (130), la pluralité de résistances électriques (140) et le tube à décharge à 3 broches sont agencés de telle sorte que, à l'état ouvert du dispositif de commutation (130), la moitié de la tension fournie par le dispositif de stockage (110) est appliquée respectivement entre deux broches respectives du tube à décharge à 3 broches et, à l'état fermé du dispositif de commutation (130), la totalité de la tension fournie par le dispositif de stockage (110) est appliquée respectivement entre deux broches déterminées du tube à décharge à 3 broches.

8. Circuit d'allumage (100) selon l'une des revendications précédentes, dans lequel le au moins un tube à décharge (150) comprend deux tubes à décharge à 2 broches montés en série.

9. Circuit d'allumage (100) selon la revendication 8, dans lequel le dispositif de commutation (130), la pluralité de résistances électriques (140) et les deux tubes à décharge à 2 broches montés en série sont agencés de telle sorte que, à l'état ouvert du dispositif de commutation (130), la moitié de la tension fournie par le dispositif de stockage (110) est appliquée respectivement sur l'un des deux tubes à décharge à 2 broches respectifs et, à l'état fermé du dispositif de commutation (130), la totalité de la tension fournie par le dispositif de stockage (110) est appliquée respectivement sur l'un des deux tubes à décharge à 2 broches.

10. Corps explosif (10) comportant un circuit d'allumage (100) selon l'une des revendications précédentes.
